# EUROPÄISCHE PATENTSCHRIFT

(11) **EP 3 266 967 B1**
(45) Veröffentlichungstag und Bekanntmachung des Hinweises auf die Patenterteilung: **25.05.2022**
(21) Anmeldenummer: 17175908.7
(22) Anmeldetag: 14.06.2017
(51) Int. Cl.: E05C 9/04, E05B 15/00, E05C 9/14

(54) **STANGENSCHLOSS**
BAR LOCK
FERMETURE À CRÉMONE

(30) Priorität: 23.06.2016 DE 102016111564
(43) Veröffentlichungstag der Anmeldung: 10.01.2018
(73) Patentinhaber: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(56) Entgegenhaltungen:
- EP-A1- 0 947 651
- EP-A2- 1 321 613
- DE-U1- 29 514 725
- FR-A- 674 427
- FR-A1- 2 345 572
- FR-A1- 3 004 207
- FR-A1- 3 028 547
- GB-A- 2 240 809
- GB-A- 191 221 425

## Beschreibung

Die vorliegende Erfindung betrifft ein Stangenschloss für einen Flügel eines Fensters oder einer Tür, mit einer Drehhandhabe, insbesondere einem Drehgriff, welche zwischen einer ersten Stellung, insbesondere einer Geschlossenstellung für den Flügel, einer zweiten Stellung, insbesondere einer Offenstellung für den Flügel, und einer dritten Stellung, insbesondere einer Kippstellung für den Flügel, drehbar ist, einem Schlossgehäuse, in dem ein Rotations-Linear-Umsetzgetriebe angeordnet ist, das ein mit der Drehhandhabe drehfest verbundenes, drehbar gelagertes Antriebselement und zwei jeweils längsverschiebbar geführte, gegenläufig zueinander verschiebbare Anschlussschieber jeweils für eine Riegelstange umfasst.

Derartige Stangenschlösser dienen dazu, Fenster oder Türen gegen Einbruch zu sichern. Insbesondere können Fenster oder Türen mit derartigen Stangenschlössern nachgerüstet werden. Üblicherweise wird hierzu das Schlossgehäuse am Flügel des Fensters oder der Tür angebracht, wobei die beiden Riegelstangen bei einem Ausfahren in eine der Geschlossenstellung entsprechenden Stellung aufgrund entsprechender Betätigung des Drehgriffs in an dem Fenster- oder Türrahmens angebrachte Schließkästen oder in eine Ausnehmung im Boden eingreifen und den Flügel so gegen unbefugtes Öffnen sichern.

Bei bekannten Stangenschlössern ist das Antriebselement als Antriebsritzel ausgebildet, und die beiden Anschlussschieber sind an diametral gegenüberliegenden Seiten des Antriebsritzels angeordnet und stehen über eine jeweilige Verzahnung mit dem Antriebsritzel jeweils in kämmender Antriebsverbindung. Dabei werden die beiden Anschlussschieber bzw. Riegelstangen auch bei Drehung der Drehhandhabe aus der Offenstellung in die Kippstellung entsprechend verschoben. Dieses Einfahren der Anschlussschieber bzw. Riegelstangen über die der Offenstellung entsprechende Position hinaus ist grundsätzlich ohne weiteres möglich, auch wenn hiermit keine weitere Funktion verbunden ist.

Nachteilig ist bei den bekannten Stangenschlössern jedoch, dass es nicht einfach ist, zusätzlich zu den beiden Riegelstangen einen über die Drehhandhabe betätigbaren Schwenkriegel vorzusehen, da der Schwenkriegel dann den drei vorgenannten Drehstellungen der Drehhandhabe entsprechende Schwenkstellungen einnehmen würde, d.h. neben einer ersten Schwenkstellung, in der er in einer ersten seitlichen Richtung aus dem Schlossgehäuse heraussteht, um in ein im Rahmen des Flügels ausgebildetes Schließblech oder dergleichen einzugreifen, und einer zweiten Schwenkstellung, in der er in das Schlossgehäuse eingeschwenkt und durch dieses verdeckt ist, auch eine unerwünschte dritte Schwenkstellung, in der der Schwenkriegel auch bei geschlossenem Flügel sichtbar aus dem Schlossgehäuse heraussteht.

Das Dokument GB 2 240 809 A offenbart ein Stangenschloss für Garagentore oder dergleichen, mit einer Drehhandhabe, welche zwischen einer ersten Stellung, einer zweiten Stellung und einer dritten Stellung drehbar ist, und mit einem Schlossgehäuse, in dem ein Rotations-Linear-Umsetzgetriebe angeordnet ist, das ein mit der Drehhandhabe drehfest verbundenes, drehbar gelagertes Antriebselement und zwei jeweils längsverschiebbar geführte, gegenläufig zueinander verschiebbare Anschlussschieber jeweils für eine Riegelstange umfasst. Das Rotations-Linear-Umsetzgetriebe ist bei Drehung der Drehhandhabe aus der ersten in die zweite Stellung eingekoppelt, um die Anschlussschieber gegenläufig zueinander zu verschieben, und ist bei Drehung der Drehhandhabe aus der zweiten in die dritte Stellung ausgekoppelt, so dass ein weiteres Verschieben der Anschlussschieber unterbleibt.

Es ist eine Aufgabe der Erfindung, ein alternatives Stangenschloss der eingangs genannten Art bereitzustellen, welches die zusätzliche Verwendung eines Schwenkriegels ermöglicht.

Die Lösung dieser Aufgabe erfolgt durch ein Stangenschloss mit den Merkmalen des Anspruchs 1, und insbesondere dadurch, dass das Einkoppeln und das Auskoppeln des Rotations-Linear-Umsetzgetriebes derart ausgebildet ist, dass das Antriebselement zwischen den beiden Anschlussschiebern angeordnet ist und an einander gegen überliegenden Seiten jeweils mit einem Drehmitnehmer versehen ist, der bei Drehung der Drehhandhabe aus der ersten in die zweite Stellung in eine jeweilige Drehmitnahmeausnehmung des jeweiligen Anschlussschiebers eingreift, und der bei Drehung der Drehhandhabe aus der zweiten in die dritte Stellung aus der jeweiligen Drehmitnahmeausnehmung austritt.

Die Anschlussschieber sind demnach nicht mehr über den gesamten Drehbereich der Drehhandhabe antriebswirksam mit dieser gekoppelt. Vielmehr werden die Anschlussschieber bei Drehung der Drehhandhabe aus der zweiten in die dritte Stellung von dem Antriebselement entkoppelt. Die Drehhandhabe dreht dabei weiter, insbesondere um eine Kippen des Flügels des Fenster oder der Tür zu ermöglichen. Diese weitere Drehung wird jedoch nicht mehr in eine entsprechende Linearverschiebung der Anschlussschieber umgesetzt. Ein mit einem der beiden Anschlussschieber über beispielsweise ein Linear-Rotations-Umsetzgetriebe gekoppelter Schwenkriegel, sofern vorgesehen, wird bei Drehung der Drehhandhabe aus der zweiten in die dritte Stellung dann ebenfalls von dem Antriebselement und damit der Drehhandhabe entkoppelt. Eine unerwünschte dritte Schwenkstellung, in der der Schwenkriegel auch bei geschlossenem Flügel sichtbar aus dem Schlossgehäuse heraussteht, insbesondere in einer der ersten Schwenkstellung entgegengesetzten Richtung, kann damit vermieden werden.

Das beanspruchte Stangenschloss, bei dem es sich insbesondere um ein Zusatzschloss handelt, muss aber nicht zwingend einen Schwenkriegel aufweisen, d.h. die vorliegende Anmeldung umfasst auch Stangenschlösser ohne Schwenkriegel. Allerdings sind diese Stangenschlösser aufgrund ihrer Konstruktion bereits dafür ausgelegt, zusätzlich mit einem Schwenkriegel versehen zu werden, der dann lediglich der ersten und der zweiten Stellung der Drehhandhabe entsprechende Schwenkstellungen aufweist, jedoch keine der dritten Stellung der Drehhandhabe entsprechende Schwenkstellung. Dadurch wird einem Hersteller ermöglicht, ansonsten baugleiche Stangenschlösser mit und ohne Schwenkriegel, d.h. verschiedene Varianten des Stangenschlosses, anzubieten oder bei einem schwenkriegellosen Stangenschloss den Schwenkriegel ohne weiteres nachzurüsten.

Insbesondere ist der Schwenkriegel bei Drehung der Drehhandhabe aus der ersten in die zweite Stellung antriebswirksam mit der Drehhandhabe gekoppelt und bei Drehung der Drehhandhabe aus der zweiten Stellung in die dritte Stellung von der Drehung der Drehhandhabe entkoppelt. Die Kopplung und Entkopplung zwischen dem Schwenkriegel und der Drehhandhabe kann insbesondere über das vorgenannte Rotations-Linear-Umsetzgetriebe und ein zusätzlich vorgesehenes Linear-Rotations-Umsetzgetriebe erfolgen. Der Schwenkriegel kann aber auch direkt, d.h. insbesondere ohne Zwischenschaltung der beiden vorgenannten Umsetzgetriebe, wie vorstehend erläutert mit der Drehhandhabe verbunden sein.

Der Schwenkriegel kann beispielswese als ein Stanzteil ausgebildet sein. Ein Stanzteil ist einfach und kostengünstig fertigbar.

Vorzugsweise ist der Überstand des Schwenkriegels aus dem Schlossgehäuse in der ersten Stellung der Drehhandhabe werkzeuglos einstellbar. Das Dornmaß des Schwenkriegels kann daher einfach eingestellt werden, ohne dass hierfür ein insbesondere spezielles Werkzeug erforderlich ist.

Das Einkoppeln und das Auskoppeln des Rotations-Linear-Umsetz-getriebes ist derart ausgebildet, dass das Antriebselement zwischen den beiden Anschlussschiebern angeordnet ist und an einander gegenüberliegenden Seiten jeweils mit insbesondere genau einem Drehmitnehmer versehen ist, der bei Drehung der Drehhandhabe aus der ersten in die zweite Stellung in eine jeweilige insbesondere an der Innenseite ausgebildete Drehmitnahmeausnehmung des jeweiligen Anschlussschiebers eingreift, und der bei Drehung der Drehhandhabe aus der zweiten in die dritte Stellung aus der jeweiligen Drehmitnahmeausnehmung austritt. Insbesondere kann das Antriebselement genau zwei Drehmitnehmer aufweisen. Solange der jeweilige Drehmitnehmer in die jeweilige Drehmitnahmeausnehmung eingreift, ist das Rotations-Linear-Umsetzgetriebe eingekoppelt, sobald der jeweilige Drehmitnehmer aus der jeweiligen Drehmitnahmeausnehmung austritt, ist das Rotations-Linear-Umsetzgetriebe ausgekoppelt.

Nach einer Ausbildung der Erfindung weist der jeweilige Anschlussschieber wenigstens eine weitere Ausnehmung auf, die bei Drehung der Drehhandhabe in Richtung der dritten Stellung in Verschieberichtung hinter der Drehmitnahmeausnehmung angeordnet ist und in die in der dritten Stellung der Drehmitnehmer hineinragt, der in der ersten und zweiten Stellung in die Drehmitnahmeausnehmung des anderen Anschlussschiebers eingreift. Durch die weiteren Ausnehmungen wird auf einfache Weise vermieden, dass der jeweilige Drehmitnehmer an dem jeweils anderen Anschlussschieber anschlägt und so ein vollständiges Drehen der Drehhandhabe in die dritte Stellung verhindert wird.

Vorzugsweise weist der jeweilige Anschlussschieber drei bezüglich der Verschieberichtung hintereinander angeordnete Ausnehmungen auf, wobei die Drehmitnahmeausnehmung die mittlere der drei Ausnehmungen bildet. Hierdurch wird eine entsprechend ordnungsgemäße Funktion des Stangenschlosses auch bei Verwendung an einem entgegengesetzt anschlagenden Flügel sichergestellt.

Bevorzugt weist das Antriebselement einen mit zwei einander gegenüberliegenden Nocken versehenen Nockenscheibenabschnitt auf, wobei die beiden Drehmitnehmer an den beiden dazwischenliegenden nockenfreien Umfangsabschnitten vorgesehen sind. Der jeweilige Anschlussschieber kann zwischen den beiden jeweils benachbarten Ausnehmungen jeweils einen Stegabschnitt aufweisen, der an seinem dem Antriebselement zugewandten Ende eine nach innen gewölbte Außenkontur aufweisen kann.

Dann können zumindest bei Drehung der Drehhandhabe aus der zweiten in die dritte Stellung die Nocken formschlüssig in die Außenkontur eines des wenigstens einen Stegabschnitts des jeweiligen Anschlussschiebers eingreifen, um ein Verschieben der Anschlussschieber durch eine Betätigung der Riegelstangen zu verhindern, wenn das Rotations-Linear-Umsetzgetriebe ausgekoppelt ist. Unabhängig von dieser speziellen Ausbildung kann das Antriebselement ein Blockiermittel aufweisen, das mit den Anschlussschiebern derart zusammenwirkt, dass, wenn das Rotations-Linear-Umsetzgetriebe ausgekoppelt ist, ein Verschieben der Anschlussschieber durch Betätigung der Riegelstangen unterbunden wird.

Insbesondere sind die erste Stellung und die zweite Stellung um einen Winkel von 90° zueinander versetzt, und/oder die zweite Stellung und die dritte Stellung sind um einen Winkel von 90° zueinander versetzt.

Vorzugsweise weist der jeweilige Anschlussschieber bezüglich der Verschieberichtung an wenigstens einem Ende eine Montagestelle, insbesondere an beiden Enden jeweils eine Montagestelle zum Anschluss einer jeweiligen Riegelstange auf. Bei Vorhandensein einer Montagestelle an jedem der beiden Enden kann das Stangenschloss ohne Umbau des Rotations-Linear-Umsetzgetriebes sowohl bei einem links anschlagenden Flügel als auch bei einem rechts anschlagenden Flügel eingesetzt werden. Es muss lediglich die jeweilige Riegelstange an dem einen oder dem anderen Ende des jeweiligen Anschlussschiebers angebracht werden. Darüber hinaus können über die jeweils freie Montagestelle des jeweiligen Anschlussschiebers andere Schlösser und/oder weitere Verriegelungspunkte, insbesondere mit gegenläufiger Öffnungsrichtung, an das Stangenschloss bzw. das Rotations-Linear-Umsetzgetriebe angeschlossen werden.

Bevorzugt sind die beiden Riegelstangen jeweils mit einem Verbinderelement versehen, über das die jeweilige Riegelstange an die jeweilige Montagestelle des jeweiligen Anschlussschiebers anschließbar ist. Die Riegelstangen müssen demnach nicht direkt an die Anschlussschieber montiert werden, sondern dies kann unter Zwischenschaltung von Verbinderelement erfolgen.

Dies ist insbesondere dann von Vorteil, wenn das jeweilige Verbinderelement wenigstens zwei Montageabschnitte aufweist, wobei das Verbinderelement wahlweise mit dem einem oder dem anderen Montageabschnitt mit der jeweiligen Montagestelle verbindbar ist, und/oder wenn das jeweilige Verbinderelement wenigstens zwei Befestigungsstellen aufweist, wobei das Verbinderelement wahlweise mit der einen oder der anderen Befestigungsstelle mit der jeweiligen Riegelstange verbindbar ist. Hierdurch kann eingestellt werden, ob und/oder wie weit die Riegelstangen von der Mitte des Stangenschlosses seitlich versetzt angeordnet sind.

Es kann eine Basisplatte, insbesondere mit einem Durchgriff für einen Dorn der Drehhandhabe, vorgesehen sein, die an ihrer Rückseite zwei in Verschieberichtung verlaufende Längsnuten aufweist, in denen die beiden Anschlussschieber gegenläufig zueinander längsverschiebbar geführt sind. Die Anschlussschieber können jeweils als flächiger Anschlussschieber, als langgestreckter Anschlussschieber und/oder als Anschlussschieberblech ausgebildet sein. Insbesondere handelt es sich bei der Rückseite um die Seite der Basisplatte, die von der Drehhandhabe abgewandt ist.

Um das Verschieben der Anschlussschieber in jede der beiden möglichen Verschieberichtungen zu begrenzen, kann alternativ oder zusätzlich die Basisplatte für jeden Anschlussschieber wenigstens ein von ihrer Rückseite abstehendes Anschlagelement aufweisen, das in ein jeweiliges in dem jeweiligen Anschlussschieber ausgebildetes Langloch eingreift.

Gemäß einer bevorzugten Ausführungsform ist in dem Schlossgehäuse ein Linear-Rotations-Umsetzgetriebe angeordnet, das ein mit einem der beiden Anschlussschieber gekoppeltes Koppelelement und eine drehbar gelagerte Schwenkriegelhalterung für einen optional vorsehbaren, in der ersten Stellung der Drehhandhabe aus dem Schlossgehäuse herausstehenden Schwenkriegel umfasst. Durch das Linear-Rotations-Umsetzgetriebe kann eine Verschiebebewegung der Anschlussschieber in eine Schwenkbewegung für einen Schwenkriegel umgewandelt werden. Da die beiden Anschlussschieber bei Drehung der Drehhandhabe aus der zweiten in die dritte Stellung von dem Antriebselement entkoppelt sind, wird der Schwenkriegel auch nicht in eine dritte, der dritten Stellung der Drehhandhabe entsprechende Schwenkstellung verschwenkt, in der er auch bei geschlossenem Flügel sichtbar aus dem Schlossgehäuse heraussteht, ohne hierbei in ein im Rahmen des Flügels ausgebildetes Schließblech einzugreifen.

Insbesondere ist die Schwenkriegelhalterung, insbesondere entlang der Drehachse des Antriebselements gesehen, über dem Antriebselement angeordnet und/ oder fällt die Schwenkachse der Schwenkriegelhalterung mit der Drehachse des Antriebselements zusammenfallen. Insbesondere ist unter "über" zu verstehen, dass die Schwenkriegelhalterung an der der Drehhandhabe zugewandten Seite des Antriebselements angeordnet ist.

Es kann vorgesehen sein, dass das Koppelelement wenigstens eine Drehmitnahmeausnehmung und die Schwenkriegelhalterung wenigstens einen Drehmitnehmer aufweist, wobei in allen Drehstellungen der Drehhandhabe das Koppelelement und die Schwenkriegelhalterung in Drehmitnahmeeingriff stehen. Insbesondere kann das Koppelelement zumindest zwei, insbesondere genau zwei, Drehmitnahmeausnehmungen und die Schwenkriegelhalterung zumindest zwei, insbesondere genau vier, Drehmitnehmer aufweisen, wobei ein erster der Drehmitnehmer in der ersten Stellung der Drehhandhabe in eine erste der Drehmitnahmeausnehmungen und ein zweiter der Drehmitnehmer in der zweiten und der dritten Stellung der Drehhandhabe in eine zweite der Drehmitnahmeausnehmungen eingreift.

Nach einer Ausführungsform kann die Schwenkriegelhalterung in mehreren, beispielsweise vier, verschiedenen diskreten Drehpositionen bezüglich ihrer Schwenkachse in das Schlossgehäuse einsetzbar sein, derart, dass die Position der Schwenkachse der Schwenkriegelhalterung relativ zu dem Schwenkriegel und damit der Überstand des Schwenkriegels aus dem Schlossgehäuse in der ersten Stellung der Drehhandhabe einstellbar ist. Hierdurch wird eine werkzeuglose Einstellung des Dornmaßes des Schwenkriegels ermöglicht. Insbesondere kann die Anzahl der vorgenannten Drehmitnehmer der Anzahl der verschiedenen diskreten Drehpositionen entsprechen, wobei für jede der verschiedenen diskreten Drehpositionen in der ersten Stellung der Drehhandhabe ein anderer der Drehmitnehmer in die vorgenannte erste der Drehmitnahmeausnehmungen eingreift.

Dabei kann die Schwenkriegelhalterung einen Dornansatz aufweisen, der eine der Anzahl der Drehpositionen entsprechende Anzahl an Seiten aufweist, die unterschiedlich voneinander ausgebildet sind, und der in den mehreren verschiedenen diskreten Drehpositionen jeweils formschlüssig in eine entsprechend angepasste Ausnehmung des Schwenkriegels einsetzbar ist. Insbesondere können die Seiten jeweils wenigstens eine Kante aufweisen, die unterschiedlich weit von der Schwenkachse der Schwenkriegelhalterung entfernt angeordnet sind.

Weitere vorteilhafte Ausgestaltungen der Erfindung sind in den Unteransprüchen, der Figurenbeschreibung und der Zeichnung beschrieben.

Die Erfindung wird im Folgenden beispielhaft unter Bezugnahme auf die Zeichnung beschrieben. Es zeigen:
- Fig. 1: ein Stangenschloss für einen Fensterflügel in einer Geschlossenstellung eines Fenstergriffs in perspektivischer Darstellung,
- Fig. 2: das Stangenschloss gemäß Fig. 1, wobei zwei jeweils eine Riegelstange abdeckende Abdeckleisten weggelassen sind,
- Fig. 3: ein Getriebe des Stangenschlosses gemäß Fig. 1,
- Fig. 4: das Getriebe aus Fig. 3 in einer Rückansicht,
- Fig. 5: das Getriebe gemäß Fig. 3, wobei ein Koppelelement, eine Schwenkriegelhalterung und ein Schwenkriegel weggelassen sind,
- Fig. 6a: das Getriebe aus Fig. 5 ohne Verbinderelemente in einer Draufsicht,
- Fig. 6b: das Getriebe gemäß Fig. 6a in einer Offenstellung des Fenstergriffs,
- Fig. 6c: das Getriebe gemäß Fig. 6a in einer Kippstellung des Fenstergriffs,
- Fig. 7: das Koppelelement aus Fig. 3, und
- Fig. 8: die Schwenkriegelhalterung und den Schwenkriegel aus Fig. 3 in einer rückwärtigen Explosionsansicht.

In Fig. 1 ist ein rechts anschlagend (DIN rechts) montiertes Stangenschloss 11 gezeigt, bei welchem es sich um ein Zusatzschloss für ein Fenster mit Drehkippbeschlag handelt und welches mittels eines abschließbaren Fenstergriffs 13 betätigt werden kann. Das Stangenschloss 11 umfasst ein an einem nicht dargestellten Fensterflügel angebrachtes Schlossgehäuse 15 sowie eine obere Riegelstange 17 und eine untere Riegelstange 19 (Fig. 2), die sich ausgehend von dem Schlossgehäuse 15 in vertikaler Richtung nach oben bzw. unten erstrecken und von einer oberen Abdeckleiste 21 bzw. einer unteren Abdeckleiste 23, die in Fig. 2 weglassen sind, um den Blick auf die Riegelstangen 17, 19 freizugeben, abgedeckt sind.

Oberhalb und unterhalb des Fensterflügels ist jeweils ein nicht dargestellter Schließkasten an einem nicht dargestellten Fensterrahmen angebracht, in welchem jeweils ein Endabschnitt der jeweiligen Riegelstange 17, 19 aufnehmbar ist. Durch Betätigung des Fenstergriffs 13 in die in Fig. 1 gezeigte Geschlossenstellung können die Riegelstangen 17, 19 in gegenläufiger Weise aus dem Schlossgehäuse 15 ausgefahren werden, so dass sie mit den Schließkästen in formschlüssigen Eingriff geraten und dadurch den Flügel am Rahmen festlegen. Aus der in Fig. 1 gezeigten Geschlossenstellung kann der Griff 13 durch Drehung um 90° gegen den Uhrzeigersinn in eine Offenstellung, in welcher die beiden Riegelstangen 17, 19 eine eingefahrene Position einnehmen, und durch weitere Drehung um 90° gegen den Uhrzeigersinn in eine Kippstellung verstellt werden. Die Geschlossenstellung, die Offenstellung und die Kippstellung des Fenstergriffs 13 sind durch entsprechende Stellungen des Drehkippbeschlags des Fensters definiert.

Neben den beiden Riegelstangen 17, 19 weist das Stangenschloss 11 für eine zusätzliche Verriegelung des Fensters einen Schwenkriegel 25 auf, der in der Geschlossenstellung gemäß Fig. 1 nach links aus dem Schlossgehäuse 15 hervorsteht, um in ein in diesem Bereich in dem Fensterrahmen ausgebildetes, nicht dargestelltes Schließblech einzugreifen. In der Offenstellung und in der Kippstellung des Fenstergriffs 13 nimmt der Schwenkriegel 25 dieselbe Schwenkstellung ein, nämlich eine um 90° gegen den Uhrzeigersinn verschwenkte Schwenkstellung, in der der Schwenkriegel 25 innerhalb des Schlossgehäuses 15 verdeckt angeordnet ist, wie nachstehend anhand der Fig. 3 bis 8 näher erläutert ist.

Zum Verschieben der beiden Riegelstangen 17, 19 umfasst das Stangenschloss 11 ein Rotations-Linear-Umsetzgetriebe 27 (Fig. 5), welches ein um eine Drehachse D (Fig. 4) drehbares Antriebselement 29 und zwei jeweils langgestreckte Anschlussschieber 31, 33 für die Riegelstangen 17, 19 aufweist, wobei die beiden Anschlussschieber 31, 33 an einander gegenüberliegenden Seiten des Antriebselements 29 angeordnet sind. Das Antriebselement 29 ist drehbar in dem Schossgehäuse 15 gelagert und über einen Mitnehmereingriff 35 drehfest mit einem nicht dargestellten Dorn des Fenstergriffs 13 verbunden, so dass eine Drehbetätigung des Fenstergriffs 13 eine entsprechende Drehbewegung des Antriebselements 29 zur Folge hat. Darüber hinaus ist eine Basisplatte 37 vorgesehen, die an ihrer Rückseite zwei Längsnuten 39, 41 aufweist (Fig. 4), in denen die beiden Anschlussschieber 31, 33 in Längsrichtung der beiden Riegelstangen 17, 19 verschiebbar geführt sind. Zudem stehen von der Basisplatte 37 an ihrer Rückseite vier ovale Zylinderabschnitte 143 ab, die in jeweils vorgesehene Langlöcher 145 der Anschlussschieber 31, 33 eingreifen und einen Anschlag für deren maximale Verschiebbarkeit in jeder der beiden Verschieberichtungen bilden.

Das Antriebselement 29 weist einen Nockenscheibenabschnitt 43 auf, der an zwei einander gegenüberliegenden Seiten mit jeweils einem Nocken 45, 47 versehen ist (Fig. 6a). An den beiden dazwischenliegenden nockenfreien Abschnitten des Nockenscheibenabschnitts 43 bzw. den beiden anderen einander gegenüberliegenden Seiten ist an dem Nockenscheibenabschnitt 43 jeweils genau ein Drehmitnehmer 49, 51 ausgebildet.

Die Anschlussschieber 31, 33 weisen bezüglich ihrer Längsrichtungen, die den Längsrichtungen der Riegelstangen 17, 19 entsprechen, jeweils drei hintereinander angeordnete Ausnehmungen auf, nämlich eine mittlere Drehmitnahmeausnehmung 53, 55 und zwei äußere Ausnehmungen 57, 59 bzw. 61, 63. Darüber hinaus weisen die Anschlussschieber 31, 33 zwischen der mittleren Ausnehmung 53, 55 und ihren äußeren Ausnehmungen 57, 59 bzw. 61, 63 jeweils einen Stegabschnitt 65, 67 bzw. 69, 71 auf. Dabei weist jeder der Stegabschnitte 65, 67, 69, 71 an seinem dem Antriebselement 29 zugewandten Ende eine nach innen gewölbte Außenkontur auf.

Bei der in Fig. 1 gezeigten Geschlossenstellung des Fenstergriffs 13 greifen die beiden Drehmitnehmer 49, 51 des Antriebselements 29 in die jeweilige Drehmitnahmeausnehmung 53, 55 des jeweiligen Anschlussschiebers 31, 33 ein (Fig. 5, 6a), d.h. das Antriebselement 29 und die beiden Anschlussschieber 31, 33 stehen in einer wirksamen Antriebsverbindung. Das Rotations-Linear-Umsetzgetriebe 27 ist eingekoppelt. Dies gilt auch für die Offenstellung des Fenstergriffs 13 gemäß Fig. 6b sowie bei Drehung des Fenstergriffs 13 aus der Geschlossenstellung gemäß Fig. 6a in die Offenstellung gemäß Fig. 6b und umgekehrt. Bei Drehung des Fenstergriffs 13 aus der Geschlossenstellung gemäß Fig. 6a in die Offenstellung gemäß Fig. 6b werden die beiden Anschlussschieber 31, 33 und damit die daran befestigten Riegelstangen 17, 19 entlang einer Verschieberichtung V jeweils eingefahren, bei einer Drehung des Fenstergriffs 13 aus der Offenstellung gemäß Fig. 6b in die Geschlossenstellung gemäß Fig. 6a werden die beiden Anschlussschieber 31, 33 und damit die daran befestigten Riegelstangen 17, 19 jeweils ausgefahren.

Bei Drehung des Fenstergriffs 13 aus der Offenstellung gemäß Fig. 6b in die Kippstellung gemäß Fig. 6c treten die beiden Drehmitnehmer 49, 51 jedoch jeweils aus der zugeordneten Drehmitnahmeausnehmung 53, 55 aus, d.h. das Rotations-Linear-Umsetzgetriebe 27 wird ausgekoppelt. Es findet daher hierbei kein Verschieben der Anschlussschieber 31, 33 statt. Entsprechendes gilt bei Drehung des Fenstergriffs 13 aus der Kippstellung gemäß Fig. 6c in die Offenstellung gemäß Fig. 6b. Die Position der beiden Anschlussschieber 31, 33 in der Offenstellung gemäß Fig. 6b und in der Kippstellung gemäß Fig. 6c ist daher zumindest im Wesentlichen gleich.

Da der Schwenkriegel 25 über ein Linear-Rotations-Umsetzgetriebe mit dem Anschlussschieber 33 gekoppelt ist, wie es nachstehend näher erläutert ist, wird bei Drehung des Fenstergriffs 13 aus der Offenstellung in die Kippstellung der Schwenkriegel 25 dann ebenfalls von dem Antriebselement 29 und damit von dem Fenstergriff 13 entkoppelt. Der Schwenkriegel 25 nimmt dann in der Offenstellung und in der Kippstellung des Fenstergriffs 13 dieselbe Schwenkstellung ein, nämlich die Schwenkstellung, die der Schwenkriegel 25 bei einem Schwenken aus der in Fig. 1 gezeigten Schwenkstellung um 90° gegen den Uhrzeigersinn einnimmt und in der der Schwenkriegel 25 innerhalb des Schlossgehäuses 15 verdeckt angeordnet ist.

In der Kippstellung gemäß Fig. 6c ragt der beim Drehen in die Kippstellung zuvor aus der Drehmitnahmeausnehmung 53, 55 seines zugeordneten Anschlussschiebers 31, 33 ausgetretene jeweilige Drehmitnehmer 49, 51 nicht antreibend in die weitere Ausnehmung 63, 57 des jeweils anderen Anschlussschiebers 33, 31 hinein, um ein Drehen des Antriebselements 29 in die Kippstellung bzw. um volle 180° zu ermöglichen. Die beiden anderen weiteren Ausnehmungen 59, 61 erfüllen denselben Zweck, wenn das Stangenschloss 11 links anschlagend (DIN links) montiert wird.

Darüber hinaus ist aus den Fig. 6a bis 6c zu entnehmen, dass die Nocken 45, 47 des Nockenscheibenabschnitts 43 des Antriebselements 29 als ein Blockiermittel für die Anschlussschieber 31, 33 wirken, da sie bei Drehung des Fenstergriffs 13 aus der Offenstellung gemäß Fig. 6b in die Kippstellung gemäß Fig. 6c formschlüssig in die nach innen gewölbten Außenkonturen der Stegabschnitte 65, 71 der beiden Anschlussschieber 31, 33 eingreifen, um ein Verschieben der Anschlussschieber 31, 33 durch Betätigung der Riegelstangen 17, 19 zu verhindern, wenn das Antriebselement 29 beispielsweise eine Drehstellung einnimmt, die zwischen den in den Fig. 6b und 6c gezeigten Drehstellungen liegt, in der die beiden Drehmitnehmer 49, 51 in keine der Ausnehmungen 53, 55, 57, 59, 61, 63 der beiden Anschlussschieber 31, 33 eingreifen.

Der jeweilige Anschlussschieber 31, 33 weist in Verschieberichtung V gesehen an beiden Enden eine Montagestelle 73, 75 bzw. 77, 79 jeweils zur Befestigung eines Verbinderelements 81, 83 auf, über die die Riegelstangen 17, 19 an den Anschlussschiebern 31, 33 befestigt werden. In den Fig. 3 bis 5 ist an der Montagestelle 73 des Anschlussschiebers 31 das Verbinderelement 81 vorgesehen, und an der Montagestelle 79 des Anschlussschiebers 33 das Verbinderelement 83. Dabei ist es möglich, über die freien Montagestellen 75, 77 andere Schlösser, Verriegelungspunkte und/oder Riegel an das Stangenschloss 11 bzw. das Rotations-Linear-Umsetzgetriebe 27 anzuschließen. Soll das Stangenschloss 11 links anschlagend (DIN links) montiert werden, müssen die beiden Verbinderelemente 81, 83 nicht mit den Montagestellen 73 und 79 verbunden werden, sondern vielmehr mit den Montagestellen 75, 77. Ein weitergehender Umbau des Rotations-Linear-Umsetzgetriebes 27 ist hierfür nicht erforderlich.

Die Verbinderelemente 81, 83 weisen jeweils zwei in Verschieberichtung V gesehen nebeneinander angeordnete Montageabschnitte 85, 87 bzw. 89, 91 auf, wobei das jeweilige Verbinderelement 81, 83 wahlweise mit dem einen oder dem anderen Montageabschnitt 85, 87 bzw. 89, 91 an eine der Montagestellen 73, 75, 77, 79 der Anschlussschieber 31, 33 montiert werden kann. In den Fig. 3 bis 5 ist das Verbinderelement 81 über den Montageabschnitt 85 mit dem Anschlussschieber 31 verbunden, das Verbinderelement 83 über den Montageabschnitt 91 mit dem Anschlussschieber 33. Darüber hinaus weisen die Verbinderelemente 81, 83 jeweils zwei in Verschieberichtung V gesehen nebeneinander angeordnete Befestigungsstellen 93, 95 bzw. 97, 99 zur Befestigung der Riegelstangen 17, 19 auf. Das jeweilige Verbinderelement 81, 83 kann wahlweise mit der einen oder der anderen Befestigungsstelle 93, 95 bzw. 97, 99 mit der jeweils zugeordneten Riegelstange 17, 19 verbunden werden. Wie aus Fig. 2 erkennbar ist, sind die Riegelstangen 17 und 19 an die Befestigungsstellen 95 und 97 angekoppelt. Durch die mehreren Montageabschnitte 85, 87, 89, 91 und/oder die mehreren Befestigungsstellen 93, 95, 97, 99 kann letztlich gewählt werden, ob und wie weit die Riegelstangen 17, 19 von dem Schlossgehäuse 15 bezüglich Ihrer Längserstreckung nach links oder rechts versetzt verlaufen.

Zum Verschwenken des Schwenkriegels 25 umfasst das Stangenschloss 11 ein Linear-Rotations-Umsetzgetriebe 101 (Fig. 3), welches ein Koppelelement 103 und eine Schwenkriegelhalterung 105 für den Schwenkriegel 25 aufweist. Das Koppelelement 103 ist als L-förmiges Blechstanzteil ausgebildet (Fig. 7) und mit dem Anschlussschieber 33 in Verschieberichtung V formschlüssig gekoppelt, so dass eine lineare Bewegung des Anschlussschiebers 33 eine entsprechende lineare Bewegung des Koppelelements 103 bewirkt. Das Koppelelement 103 nimmt somit an einer Verschiebebewegung des Anschlussschiebers 33 teil. Hierzu sind an dem Koppelelement 103 zwei Vorsprünge 107, 109 ausgebildet, die in entsprechende, an einer Außenseite des Anschlussschiebers 33 ausgebildete Ausnehmungen 111, 113 (Fig. 5) formschlüssig eingreifen (Fig. 4). Darüber hinaus weist das Koppelelement 103 zwei in Verschieberichtung V hintereinander liegende Drehmitnahmeausnehmungen 115, 117 auf (Fig. 3 und 7).

Die Schwenkriegelhalterung 105 ist in dem Schlossgehäuse 15 drehbar gelagert und weist an ihrer Oberseite vier Drehmitnehmer 119, 121, 123, 125 auf, wobei in der in Fig. 3 gezeigten Offenstellung des Fenstergriffs 13 der Drehmitnehmer 119 in die Drehmitnahmeausnehmung 115 des Koppelelements 103 eingreift. In der nicht gezeigten Offenstellung oder der nicht gezeigten Kippstellung des Fenstergriffs 13 greift der Drehmitnehmer 121 in die Drehmitnahmeausnehmung 117 ein. Die Schwenkriegelhalterung 105 ist über dem Antriebselement 29 angeordnet und die Drehachse D des Antriebselements 29 fällt mit der Schwenkachse der Schwenkriegelhalterung 105 zusammen.

Um vier verschiedene Dornmaße zu ermöglichen, ist die Schwenkriegelhalterung 105 ist in vier verschiedenen diskreten Drehpositionen in das Schlossgehäuse 15 einsetzbar, und weist an ihrer Rückseite einen Dornansatz 127 auf (Fig. 8), der vier voneinander verschiedene Seiten aufweist. Die vier Seiten weisen jeweils wenigstens eine Kante 131, 133, 135, 137 auf, die für einen formschlüssigen Eingriff in eine entsprechend angepasste Ausnehmung 129 des Schwenkriegels 25 vorgesehen und verschieden weit von der Schwenkachse der Schwenkriegelhalterung 105 entfernt angeordnet sind. Dabei liegen wahlweise die Kanten 131, 137 in einer ersten Drehposition oder in einer um 180° gedrehten vierten Drehposition, oder die Kanten 133, 135 in einer zweiten Drehposition oder in einer um 180° gedrehten dritten Drehposition, an gegenüberliegenden Anschlägen 139, 141 der Ausnehmung 129 an. Hierdurch ist die Position der Schwenkachse der Schwenkriegelhalterung 105 relativ zu dem Schwenkriegel 25 und damit der Überstand des Schwenkriegels 25 aus dem Schlossgehäuse 15 in der Geschlossenstellung des Fenstergriffs 13 einstellbar. Besonders vorteilhaft erweist sich hierbei, dass die verschiedenen Dornmaße werkzeuglos eingestellt werden können.

Grundsätzlich kann bei dem vorliegenden Stangenschloss 11 der Schwenkriegel 25 auch weggelassen werden. Darüber hinaus wurde das Stangenschloss 11 im Zusammenhang mit einem Fenster beschrieben. Ebenso kann das Stangenschloss 11 aber bei einer Tür, insbesondere einer Fenstertür, eingesetzt werden.

### Bezugszeichenliste

- 11: Stangenschloss
- 13: Fenstergriff
- 15: Schlossgehäuse
- 17: Riegelstange
- 19: Riegelstange
- 21: Abdeckleiste
- 23: Abdeckleiste
- 25: Schwenkriegel
- 27: Rotations-Linear-Umsetzgetriebe
- 29: Antriebselement
- 31: Anschlussschieber
- 33: Anschlussschieber
- 35: Mitnehmereingriff
- 37: Basisplatte
- 39: Längsnut
- 41: Längsnut
- 43: Nockenscheibenabschnitt
- 45: Nocken
- 47: Nocken
- 49: Drehmitnehmer
- 51: Drehmitnehmer
- 53: Drehmitnahmeausnehmung
- 55: Drehmitnahmeausnehmung
- 57: Ausnehmung
- 59: Ausnehmung
- 61: Ausnehmung
- 63: Ausnehmung
- 65: Stegabschnitt
- 67: Stegabschnitt
- 69: Stegabschnitt
- 71: Stegabschnitt
- 73: Montagestelle
- 75: Montagestelle
- 77: Montagestelle
- 79: Montagestelle
- 81: Verbinderelement
- 83: Verbinderelement
- 85: Montageabschnitt
- 87: Montageabschnitt
- 89: Montageabschnitt
- 91: Montageabschnitt
- 93: Befestigungsstelle
- 95: Befestigungsstelle
- 97: Befestigungsstelle
- 99: Befestigungsstelle
- 101: Linear-Rotations-Umsetzgetriebe
- 103: Koppelelement
- 105: Schwenkriegelhalterung
- 107: Vorsprung
- 109: Vorsprung
- 111: Ausnehmung
- 113: Ausnehmung
- 115: Drehmitnahmeausnehmung
- 117: Drehmitnahmeausnehmung
- 119: Drehmitnehmer
- 121: Drehmitnehmer
- 123: Drehmitnehmer
- 125: Drehmitnehmer
- 127: Dornansatz
- 129: Ausnehmung
- 131: Kante
- 133: Kante
- 135: Kante
- 137: Kante
- 139: Anschlag
- 141: Anschlag
- 143: Anschlagelement
- 145: Langloch

- D: Drehachse
- V: Verschieberichtung

## Patentansprüche

1. Stangenschloss für einen Flügel eines Fensters oder einer Tür, mit einer Drehhandhabe (13), insbesondere einem Drehgriff, welche zwischen einer ersten Stellung, insbesondere einer Geschlossenstellung, einer zweiten Stellung, insbesondere einer Offenstellung, und einer dritten Stellung, insbesondere einer Kippstellung, drehbar ist,
einem Schlossgehäuse (15), in dem ein Rotations-Linear-Umsetzgetriebe (27) angeordnet ist, das ein mit der Drehhandhabe (13) drehfest verbundenes, drehbar gelagertes Antriebselement (29) und zwei jeweils längsverschiebbar geführte, gegenläufig zueinander verschiebbare Anschlussschieber (31, 33) jeweils für eine Riegelstange (17, 19) umfasst,
wobei das Rotations-Linear-Umsetzgetriebe (27) bei Drehung der Drehhandhabe (13) aus der ersten in die zweite Stellung eingekoppelt ist, um die Anschlussschieber (31, 33) gegenläufig zueinander zu verschieben, und bei Drehung der Drehhandhabe (13) aus der zweiten in die dritte Stellung ausgekoppelt ist, so dass ein weiteres Verschieben der Anschlussschieber (31, 33) unterbleibt,
**dadurch gekennzeichnet, dass**
das Einkoppeln und das Auskoppeln des Rotations-Linear-Umsetzgetriebes (27) derart ausgebildet ist, dass das Antriebselement (29) zwischen den beiden Anschlussschiebern (31, 33) angeordnet ist und an einander gegenüberliegenden Seiten jeweils mit einem Drehmitnehmer (49, 51) versehen ist, der bei Drehung der Drehhandhabe (13) aus der ersten in die zweite Stellung in eine jeweilige Drehmitnahmeausnehmung (53, 55) des jeweiligen Anschlussschiebers (31, 33) eingreift, und der bei Drehung der Drehhandhabe (13) aus der zweiten in die dritte Stellung aus der jeweiligen Drehmitnahmeausnehmung (53, 55) austritt.

2. Stangenschloss nach Anspruch 1,
**dadurch gekennzeichnet, dass**
der jeweilige Anschlussschieber (31, 33) wenigstens eine weitere Ausnehmung (57, 63) aufweist, die bei Drehung der Drehhandhabe (13) in Richtung der dritten Stellung in Verschieberichtung (V) hinter der Drehmitnahmeausnehmung (53, 55) angeordnet ist und in die in der dritten Stellung der Drehmitnehmer (49, 51) hineinragt, der in der ersten und zweiten Stellung in die Drehmitnahmeausnehmung (53, 55) des anderen Anschlussschiebers (31, 33) eingreift.

3. Stangenschloss nach Anspruch 1 oder 2,
**dadurch gekennzeichnet, dass**
der jeweilige Anschlussschieber (31, 33) drei bezüglich der Verschieberichtung hintereinander angeordnete Ausnehmungen (53, 55, 57, 59, 61, 63) aufweist, wobei die Drehmitnahmeausnehmung (53, 55) die mittlere der drei Ausnehmungen (53, 55, 57, 59, 61, 63) bildet.

4. Stangenschloss nach zumindest einem der vorstehenden Ansprüche,
**dadurch gekennzeichnet , dass**
das Antriebselement (29) einen mit zwei einander gegenüberliegenden Nocken (45, 47) versehenen Nockenscheibenabschnitt (43) aufweist, wobei die beiden Drehmitnehmer (49, 51) an den beiden dazwischenliegenden nockenfreien Umfangsabschnitten vorgesehen sind, und/oder der jeweilige Anschlussschieber (31, 33) zwischen den beiden jeweils benachbarten Ausnehmungen (53, 55, 57, 59, 61, 63) jeweils einen Stegabschnitt (65, 67, 69, 71) aufweist, der an seinem dem Antriebselement (29) zugewandten Ende eine nach innen gewölbte Außenkontur aufweist,
wobei insbesondere zumindest bei Drehung der Drehhandhabe (13) aus der zweiten in die dritte Stellung die Nocken (45, 47) formschlüssig in die Außenkontur eines des wenigstens einen Stegabschnitts (65, 67, 69, 71) des jeweiligen Anschlussschiebers (31, 33) eingreifen.

5. Stangenschloss nach zumindest einem der vorstehenden Ansprüche,
**dadurch gekennzeichnet , dass**
das Antriebselement (29) ein Blockiermittel (45, 47) aufweist, das mit den Anschlussschiebern (31, 33) derart zusammenwirkt, dass, wenn das Rotations-Linear-Umsetzgetriebe (27) ausgekoppelt ist, ein Verschieben der Anschlussschieber (31, 33) durch Betätigung der Riegelstangen (17, 19) unterbunden wird.

6. Stangenschloss nach zumindest einem der vorstehenden Ansprüche,
**dadurch gekennzeichnet , dass**
die erste Stellung und die zweite Stellung und/oder die zweite Stellung und die dritte Stellung um einen Winkel von 90° zueinander versetzt sind.

7. Stangenschloss nach zumindest einem der vorstehenden Ansprüche,
**dadurch gekennzeichnet , dass**
der jeweilige Anschlussschieber (31, 33) bezüglich der Verschieberichtung (V) an wenigstens einem Ende eine Montagestelle (73, 75, 77, 79), insbesondere an beiden Enden jeweils eine Montagestelle (73, 75, 77, 79) zum Anschluss einer jeweiligen Riegelstange (17, 19) aufweist,
wobei insbesondere die beiden Riegelstangen (17, 19) jeweils mit einem Verbinderelement (81, 83) versehen sind, über das die jeweilige Riegelstange (17, 19) an die jeweilige Montagestelle (73, 75, 77, 79) des jeweiligen Anschlussschiebers (31, 33) anschließbar ist.

8. Stangenschloss nach Anspruch 7,
**dadurch gekennzeichnet , dass**
das jeweilige Verbinderelement (81, 83) wenigstens zwei Montageabschnitte (85, 87, 89, 91) aufweist, wobei das Verbinderelement (81, 83) wahlweise mit dem einem oder dem anderen Montageabschnitt (85, 87, 89, 91) mit der jeweiligen Montagestelle (73, 75, 77, 79) verbindbar ist, und/oder wenigstens zwei Befestigungsstellen (93, 95, 97, 99) aufweist, wobei das Verbinderelement (81, 83) wahlweise mit der einen oder der anderen Befestigungsstelle (93, 95, 97, 99) mit der jeweiligen Riegelstange (17, 19) verbindbar ist.

9. Stangenschloss nach zumindest einem der vorstehenden Ansprüche,
**dadurch gekennzeichnet , dass**
eine Basisplatte (37) vorgesehen ist, die an ihrer Rückseite zwei in Verschieberichtung (V) verlaufende Längsnuten (39, 41) aufweist, in denen die beiden Anschlussschieber (31, 33) gegenläufig zueinander längsverschiebbar geführt sind, und/oder die für jeden Anschlussschieber (31, 33) wenigstens ein von ihrer Rückseite abstehendes Anschlagelement (143) aufweist, das in ein jeweiliges in dem jeweiligen Anschlussschieber (31, 33) ausgebildetes Langloch (145) eingreift, um das Verschieben der Anschlussschieber (31, 33) in jede der beiden möglichen Verschieberichtungen (V) zu begrenzen.

10. Stangenschloss nach zumindest einem der vorstehenden Ansprüche,
**dadurch gekennzeichnet , dass**
in dem Schlossgehäuse (15) ein Linear-Rotations-Umsetzgetriebe (101) angeordnet ist, das ein mit einem der beiden Anschlussschieber (31, 33) gekoppeltes Koppelelement (103) und eine drehbar gelagerte Schwenkriegelhalterung (105) für einen optional vorsehbaren, in der ersten Stellung der Drehhandhabe (13) aus dem Schlossgehäuse (15) herausstehenden Schwenkriegel (25) umfasst.

11. Stangenschloss nach Anspruch 10,
**dadurch gekennzeichnet , dass**
die Schwenkriegelhalterung (105) über dem Antriebselement (29) angeordnet ist und/oder die Schwenkachse der Schwenkriegelhalterung (105) mit der Drehachse (D) des Antriebselements (29) zusammenfällt, und/oder das Koppelelement (103) wenigstens eine Drehmitnahmeausnehmung (115, 117) und die Schwenkriegelhalterung (105) wenigstens einen Drehmitnehmer (119, 121, 123, 125) aufweist, wobei in allen Drehstellungen der Drehhandhabe (13) das Koppelelement (103) und die Schwenkriegelhalterung (105) in Drehmitnahmeeingriff stehen.

12. Stangenschloss nach Anspruch 10 oder 11,
**dadurch gekennzeichnet, dass**
die Schwenkriegelhalterung (105) in mehreren verschiedenen diskreten Drehpositionen bezüglich ihrer Schwenkachse in das Schlossgehäuse (15) einsetzbar ist, derart, dass die Position der Schwenkachse der Schwenkriegelhalterung (105) relativ zu dem Schwenkriegel (25) und damit der Überstand des Schwenkriegels (25) aus dem Schlossgehäuse (15) in der ersten Stellung der Drehhandhabe (13) einstellbar ist,
wobei insbesondere die Schwenkriegelhalterung (105) einen Dornansatz (127) aufweist, der eine der Anzahl der Drehpositionen entsprechende Anzahl an Seiten aufweist, die unterschiedlich voneinander ausgebildet sind, und der in den mehreren verschiedenen diskreten Drehpositionen jeweils formschlüssig in eine entsprechend angepasste Ausnehmung (129) des Schwenkriegels (25) einsetzbar ist.

13. Stangenschloss nach zumindest einem der vorstehenden Ansprüche, **dadurch gekennzeichnet , dass** das Stangenschloss (11) ohne Umbau des Rotations-Linear-Umsetz-getriebes (27) wahlweise links anschlagend oder rechts anschlagend montierbar ist.

14. Stangenschloss nach zumindest einem der vorstehenden Ansprüche,
**dadurch gekennzeichnet , dass**
zusätzlich ein, insbesondere in der ersten Stellung der Drehhandhabe (13) aus dem Schlossgehäuse (15) herausstehender, Schwenkriegel (25) vorgesehen ist,
wobei insbesondere der Schwenkriegel (25) bei Drehung der Drehhandhabe (13) aus der ersten in die zweite Stellung antriebswirksam mit der Drehhandhabe (13) gekoppelt ist und bei Drehung der Drehhandhabe (13) aus der zweiten Stellung in die dritte Stellung von der Drehung der Drehhandhabe (13) entkoppelt ist.

15. Stangenschloss nach Anspruch 14,
dadurch g**ekennzeichnet** , dass
der Schwenkriegel (25) als ein Stanzteil ausgebildet ist, und/oder
der Überstand des Schwenkriegels (25) aus dem Schlossgehäuse (15) in der ersten Stellung der Drehhandhabe (13) werkzeuglos einstellbar ist.

## Claims

1. A bar lock for a leaf of a window or of a door comprising a turning handle (13), in particular a turning handgrip, which is rotatable between a first position, in particular a closed position; a second position, in particular an open position; and a third position, in particular a tilted position; and
a lock housing (15) in which a rotational to linear conversion gear (27) is arranged which comprises a drive element (29), which is rotationally fixedly connected to the turning handle (13) and which is rotatably supported, and two respective longitudinally displaceably guided connection sliders (31, 33) displaceable opposite to one another for a respective locking bolt (17, 19), wherein the rotational to linear conversion gear (27) is coupled in on a rotation of the turning handle (13) from the first position into the second position to displace the connection sliders (31, 33) oppositely to one another and is decoupled on a rotation of the turning handle (13) from the second position into the third position so that a further displacement of the connection sliders (31, 33) is suppressed,
**characterized in that**
the coupling in and the decoupling of the rotational to linear conversion gear (27) is configured such that the drive element (29) is arranged between the two connection sliders (31, 33) and is provided with a respective rotary driver (49, 51) at mutually oppositely disposed sides that engages into a respective rotary drive cut-out (53, 55) of the respective connection slider (31, 33) on a rotation of the turning handle (13) from the first position into the second position and that exits the respective rotary drive cut-out (53, 55) on a rotation of the turning handle (13) from the second position into the third position.

2. A bar lock in accordance with claim 1,
**characterized in that**
the respective connection slider (31, 33) has at least one further cut-out (57, 63) which is arranged behind the rotary drive cut-out (53, 55) in the direction of displacement (V) on a rotation of the turning handle (13) in the direction of the third position and into which in the third position that rotary driver (49, 51) projects which engages into the rotary drive cut-out (53, 55) of the other connection slider (31, 33) in the first and second positions.

3. A bar lock in accordance with claim 1 or claim 2,
**characterized in that**
the respective connection slider (31, 33) has three cut-outs (53, 55, 57, 59, 61, 63) arranged behind one another with respect to the direction of displacement, with the rotary drive cut-out (53, 55) forming the middle one of the three cut-outs (53, 55, 57, 59, 61, 63).

4. A bar lock in accordance with at least one of the preceding claims,
**characterized in that**
the drive element (29) has a cam disk section (43) provided with two mutually oppositely disposed cams (45, 57), with the two rotary drivers (49, 51) being provided at the two interposed cam-free peripheral sections; and/or **in that** the respective connection slider (31, 33) has a respective web section (65, 67, 69, 71) between the two respectively adjacent cut-outs (53, 55, 57, 59, 61, 63), said web section (65, 67, 69, 71) having an inwardly arched outer contour at its end facing the drive element (29),
with in particular the cams (45, 47) engaging in a shape-matched manner into the outer contour of one of the at least one web sections (65, 67, 69, 71) of the respective connection slider (31, 33) at least on a rotation of the turning handle (13) from the second position into the third position.

5. A bar lock in accordance with at least one of the preceding claims,
**characterized in that**
the drive element (29) has a blocking means (45, 47) which cooperates with the connection sliders (31, 33) such that a displacement of the connection sliders (31, 33) by actuation of the locking bolts (17, 19) is suppressed when the rotational to linear conversion gear (27) is decoupled.

6. A bar lock in accordance with at least one of the preceding claims,
**characterized in that**
the first position and the second position and/or the second position and the third position are offset from one another by an angle of 90°.

7. A bar lock in accordance with at least one of the preceding claims,
**characterized in that**
the respective connection slider (31, 33) has an installation point (73, 75, 77, 79) at at least one end with respect to the direction of displacement (V), in particular has a respective installation point (73, 75, 77, 79) at both ends, for a connection of a respective locking bolt (17, 19),
with in particular the two locking bolts (17, 19) each being provided with a connector element (81, 83) via which the respective locking bolt (17, 19) can be connected to the respective installation point (73, 75, 77, 79) of the respective connection slider (31, 33).

8. A bar lock in accordance with claim 7,
**characterized in that**
the respective connector element (81, 83) has at least two installation sections (85, 87, 89, 91), with the connector element (81, 83) being selectively connectable by the one or the other installation section (85, 87, 89, 91) to the respective installation point (73, 75, 77, 79); and/or has at least two fastening points (93, 95, 97, 99), with the connector element (81, 83) being selectively connectable by the one or the other fastening point (93, 95, 97, 99) to the respective locking bolt (17, 19).

9. A bar lock in accordance with at least one of the preceding claims,
**characterized in that**
a base plate (37) is provided which has two longitudinal grooves (39, 41) at its rear side which extend in the direction of displacement (V) and in which the two connection sliders (31, 33) are longitudinally displaceably guided opposite to one another; and/or which has at least one abutment element (143) for each connection slider (31, 33), said abutment element (143) projecting from its rear side and engaging into a respective elongate hole (145) formed in the respective connection slider (31, 33) to limit the displacement of the connection sliders (31, 33) in each of the two possible directions of displacement (V).

10. A bar lock in accordance with at least one of the preceding claims,
**characterized in that**
a linear to rotational conversion gear (101) is arranged in the lock housing (15), said linear to rotational conversion gear (101) having a coupling element (103) coupled to one of the two connection sliders (31, 33) and a rotatably supported pivot bolt holder (150) for an optionally providable pivot bolt (25) projecting out of the lock housing (15) in the first position of the turning handle (13).

11. A bar lock in accordance with claim 10,
**characterized in that**
the pivot bolt holder (105) is arranged above the drive element (29); and/or in that the pivot axis of the pivot bolt holder (105) coincides with the axis of rotation (D) of the drive element (29); and/or
**in that** the coupling element (103) has at least one rotary drive cut-out (115, 117) and the pivot bolt holder (105) has at least one rotary driver (119, 121, 123, 125), with the coupling element (103) and the pivot bolt holder (105) being in rotary driving connection engagement in all the rotational positions of the turning handle (13).

12. A bar lock in accordance with claim 10 or claim 11,
**characterized in that**
the pivot bolt holder (105) can be placed into the lock housing (15) in a plurality of different discrete rotational positions with respect to its pivot axis such that the position of the pivot axis of the pivot bolt holder (105) is adjustable relative to the pivot bolt (25) and the overhang of the pivot bolt (25) from the lock housing (15) in the first position of the turning handle (13) is thus adjustable,
with in particular the pivot bolt holder (105) having a mandrel nose (127) which has a number of sides corresponding to the number of rotational positions and formed differently from one another and which can be respectively placed in a shape-matched manner into a correspondingly adapted cut-out (129) of the pivot bolt (25) in the plurality of different discrete rotational positions.

13. A bar lock in accordance with at least one of the preceding claims,
**characterized in that**
the bar lock (11) can be selectively installed at the left hand or at the right hand without a conversion of the rotational to linear conversion gear (27).

14. A bar lock in accordance with at least one of the preceding claims,
**characterized in that**
a pivot bolt (25) is additionally provided, in particular a pivot bolt (25) projecting from the lock housing (15) in the first position of the turning handle (13),
with in particular the pivot bolt (25) being drive-effectively coupled to the turning handle (13) on a rotation of the turning handle (13) from the first position into the second position and being decoupled from the rotation of the turning handle (13) on the rotation of the turning handle (13) from the second position into the third position.

15. A bar lock in accordance with claim 14,
**characterized in that**
the pivot bolt (25) is formed as a stamped part; and/or
**in that** the overhang of the pivot bolt (25) from the lock housing (15) can be set without tools in the first position of the turning handle (13).

## Revendications

1. Serrure à tringles pour un battant de fenêtre ou de porte, comprenant une manette rotative (13), en particulier une poignée rotative, qui est mobile en rotation entre une première position, en particulier une position de fermeture, une deuxième position, en particulier une position d'ouverture, et une troisième position, en particulier une position de basculement,
un boîtier de serrure (15) dans lequel est disposé un mécanisme de conversion rotatif-linéaire (27) qui comprend un élément d'entraînement (29), monté rotatif et solidaire en rotation de la manette rotative (13), et deux coulisseaux de raccordement (31, 33) guidés chacun de manière à pouvoir coulisser longitudinalement et déplaçables en sens inverse l'un par rapport à l'autre, destinés chacun à une tringle de verrouillage (17, 19),
dans laquelle
lors d'une rotation de la manette rotative (13) de la première à la deuxième position, le mécanisme de conversion rotatif-linéaire (27) est embrayé afin de déplacer les coulisseaux de raccordement (31, 33) en sens inverse l'un par rapport à l'autre, et lors d'une rotation de la manette rotative (13) de la deuxième à la troisième position, il est débrayé, de manière à ne plus déplacer les coulisseaux de raccordement (31, 33),
**caractérisée en ce que**
l'embrayage et le débrayage du mécanisme de conversion rotatif-linéaire (27) sont réalisés de telle sorte que l'élément d'entraînement (29) est disposé entre les deux coulisseaux de raccordement (31, 33) et est pourvu d'un entraîneur en rotation (49, 51) respectif sur des côtés opposés l'un à l'autre, qui, lors d'une rotation de la manette rotative (13) de la première à la deuxième position, s'engage dans un évidement d'entraînement en rotation (53, 55) respectif du coulisseau de raccordement (31, 33) respectif, et qui, lors d'une rotation de la manette rotative (13) de la deuxième à la troisième position, sort de l'évidement d'entraînement en rotation (53, 55) respectif.

2. Serrure à tringles selon la revendication 1,
**caractérisée en ce que**
le coulisseau de raccordement (31, 33) respectif présente au moins un autre évidement (57, 63) qui, lors d'une rotation de la manette rotative (13) vers la troisième position, est disposé derrière l'évidement d'entraînement en rotation (53, 55) dans le sens de déplacement (V) et dans lequel pénètre, dans la troisième position, l'entraîneur en rotation (49, 51) qui, dans la première et dans la deuxième position, s'engage dans l'évidement d'entraînement en rotation (53, 55) de l'autre coulisseau de raccordement (31, 33).

3. Serrure à tringles selon la revendication 1 ou 2,
**caractérisée en ce que**
le coulisseau de raccordement (31, 33) respectif présente trois évidements (53, 55, 57, 59, 61, 63) disposés les uns derrière les autres par rapport à la direction de déplacement, l'évidement d'entraînement en rotation (53, 55) formant l'évidement central des trois évidements (53, 55, 57, 59, 61, 63).

4. Serrure à tringles selon l'une au moins des revendications précédentes,
**caractérisée en ce que**
l'élément d'entraînement (29) présente une portion de disque à cames (43) pourvue de deux cames (45, 47) opposées l'une à l'autre, les deux entraîneurs en rotation (49, 51) étant prévus sur les deux portions périphériques interposées dépourvues de came, et/ou le coulisseau de raccordement (31, 33) respectif présente, entre les deux évidements voisins respectifs (53, 55, 57, 59, 61, 63), une portion de barrette respective (65, 67, 69, 71) qui présente, à son extrémité tournée vers l'élément d'entraînement (29), un contour extérieur bombé vers l'intérieur,
en particulier, au moins lors d'une rotation de la manette rotative (13) de la deuxième à la troisième position, les cames (45, 47) s'engagent par coopération de forme dans le contour extérieur d'une de ladite au moins une portion de barrette (65, 67, 69, 71) du coulisseau de raccordement (31, 33) respectif.

5. Serrure à tringles selon l'une au moins des revendications précédentes,
**caractérisée en ce que**
l'élément d'entraînement (29) comprend un moyen de blocage (45, 47) qui coopère avec les coulisseaux de raccordement (31, 33) de telle sorte que, le mécanisme de conversion rotatif-linéaire (27) étant débrayé, un déplacement des coulisseaux de raccordement (31, 33) par actionnement des tringles de verrouillage (17, 19) est empêché.

6. Serrure à tringles selon l'une au moins des revendications précédentes,
**caractérisée en ce que**
la première position et la deuxième position et/ou la deuxième position et la troisième position sont décalées d'un angle de 90° l'une par rapport à l'autre.

7. Serrure à tringles selon l'une au moins des revendications précédentes,
**caractérisée en ce que**
le coulisseau de raccordement (31, 33) respectif présente, à au moins une extrémité par rapport à la direction de déplacement (V), un emplacement de montage (73, 75, 77, 79), en particulier aux deux extrémités un emplacement de montage respectif (73, 75, 77, 79) pour le raccordement d'une tringle de verrouillage respective (17, 19),
en particulier, les deux tringles de verrouillage (17, 19) sont pourvues chacune d'un élément de liaison (81, 83) par lequel la tringle de verrouillage respective (17, 19) peut être raccordée à l'emplacement de montage respectif (73, 75, 77, 79) du coulisseau de raccordement respectif (31, 33).

8. Serrure à tringles selon la revendication 7,
**caractérisée en ce que**
l'élément de liaison respectif (81, 83) présente au moins deux portions de montage (85, 87, 89, 91), l'élément de liaison (81, 83) pouvant être relié au choix par l'une ou par l'autre portion de montage (85, 87, 89, 91) à l'emplacement de montage respectif (73, 75, 77, 79), et/ou il présente au moins deux emplacements de fixation (93, 95, 97, 99), l'élément de liaison (81, 83) pouvant être relié au choix par l'un ou par l'autre emplacement de fixation (93, 95, 97, 99) à la tringle de verrouillage respective (17, 19).

9. Serrure à tringles selon l'une au moins des revendications précédentes,
**caractérisée en ce que**
il est prévu une plaque de base (37) qui présente sur sa face arrière deux rainures longitudinales (39, 41) s'étendant dans la direction de déplacement (V), dans lesquelles les deux coulisseaux de raccordement (31, 33) sont guidés de manière à pouvoir coulisser longitudinalement en sens inverse l'un par rapport à l'autre, et/ou qui présente pour chaque coulisseau de raccordement (31, 33) au moins un élément de butée (143) faisant saillie de sa face arrière, qui s'engage dans un trou oblong (145) respectif ménagé dans le coulisseau de raccordement respectif (31, 33), afin de limiter le déplacement des coulisseaux de raccordement (31, 33) dans chacune des deux directions de déplacement (V) possibles.

10. Serrure à tringles selon l'une au moins des revendications précédentes,
**caractérisée en ce que**
un mécanisme de conversion linéaire-rotatif (101) est disposé dans le boîtier de serrure (15), qui comprend un élément de couplage (103) couplé à l'un des deux coulisseaux de raccordement (31, 33) et un support de verrou pivotant (105) monté mobile en rotation pour un verrou pivotant (25) pouvant être prévu optionnellement et faisant saillie hors du boîtier de serrure (15) dans la première position de la manette rotative (13).

11. Serrure à tringles selon la revendication 10,
**caractérisée en ce que**
le support de verrou pivotant (105) est disposé au-dessus de l'élément d'entraînement (29), et/ou l'axe de pivotement du support de verrou pivotant (105) coïncide avec l'axe de rotation (D) de l'élément d'entraînement (29), et/ou l'élément de couplage (103) présente au moins un évidement d'entraînement en rotation (115, 117), et le support de verrou pivotant (105) présente au moins un entraîneur en rotation (119, 121, 123, 125), l'élément de couplage (103) et le support de verrou pivotant (105) étant en prise d'entraînement en rotation dans toutes les positions de rotation de la manette rotative (13).

12. Serrure à tringles selon la revendication 10 ou 11,
**caractérisée en ce que**
le support de verrou pivotant (105) peut être inséré dans le boîtier de serrure (15) dans plusieurs positions de rotation discrètes différentes par rapport à son axe de pivotement, de telle sorte que la position de l'axe de pivotement du support de verrou pivotant (105) par rapport au verrou pivotant (25) et donc le dépassement du verrou pivotant (25) hors du boîtier de serrure (15) dans la première position de la manette rotative (13) sont réglables,
en particulier, le support de verrou pivotant (105) présente un appendice formant broche (127) qui présente un nombre de côtés correspondant au nombre de positions de rotation, formés différemment les uns des autres, et qui, dans lesdites plusieurs positions de rotation discrètes différentes, peut être inséré respectivement par coopération de forme dans un évidement (129) adapté de manière correspondante du verrou pivotant (25).

13. Serrure à tringles selon l'une au moins des revendications précédentes,
**caractérisée en ce que**
la serrure à tringles (11) peut être montée au choix à gauche ou à droite, sans transformation du mécanisme de conversion rotatif-linéaire (27).

14. Serrure à tringles selon l'une au moins des revendications précédentes,
**caractérisée en ce que**
il est prévu en supplément un verrou pivotant (25) faisant saillie du boîtier de serrure (15), en particulier dans la première position de la manette rotative (13),
en particulier, le verrou pivotant (25) est couplé en entraînement à la manette rotative (13), lors d'une rotation de la manette rotative (13) de la première à la deuxième position, et est découplé de la rotation de la manette rotative (13), lors d'une rotation de la manette rotative (13) de la deuxième position à la troisième position.

15. Serrure à tringles selon la revendication 14,
**caractérisée en ce que**
le verrou pivotant (25) est réalisé sous la forme d'une pièce découpée, et/ou le dépassement du verrou pivotant (25) hors du boîtier de serrure (15) est réglable sans outil dans la première position de la manette rotative (13).
